# EUROPÄISCHE PATENTSCHRIFT

(11) **EP 0 081 803 B1**
(45) Veröffentlichungstag und Bekanntmachung des Hinweises auf die Patenterteilung: **07.05.1986**
(21) Anmeldenummer: 82111352.9
(22) Anmeldetag: 08.12.1982
(51) Int. Cl.: B65D 71/00

(54) **Sammelverpackung für konische Behälter**
A bundling wrapper for conical containers
Emballage de groupement pour des récipients coniques

(30) Priorität: 11.12.1981 FR 8123237
(43) Veröffentlichungstag der Anmeldung: 22.06.1983
(73) Patentinhaber: UNILEVER N.V., 3013 AL Rotterdam (NL); UNILEVER PLC, London EC4P 4BQ (GB)
(72) Erfinder: Franzini, Jean, F-60000 Beauvais (FR)
(74) Vertreter: Hutzelmann, Gerhard

## Beschreibung

Die Erfindung bezieht sich auf eine Sammelverpackung aus einem einteiligen Zuschnitt aus Karton od. dgl., enthaltend mindestens vier, in zwei Reihen angeordnete, konische Behälter, mit einer auf den Behältern aufliegenden Deckfläche und einer über Stirn- und Seitenteile damit verbundenen Bodenfläche.

Bekannte Sammelverpackungen dieser Art, z. B. nach der FR-PS-2196630, umschließen die Behälter auf allen sechs Seiten vollständig, Deck-und Bodenflächen der Verpackung sind gleich groß, ebenso die beiden Seitenteile sowie die zwei Stirnteile. Dadurch entsteht eine Sammelverpackung, die sich im äußeren Eindruck von einer geschlossenen Faltschachtel nur durch die gerundeten Ecken unterscheidet. Bei einer solchen Mehrstück-Verpackung besteht keine Möglichkeit, Anzahl, Form oder Größe der darin enthaltenen Einheiten zu erkennen. Die Zuschnitte für die bekannten Sammelverpackungen werden flachliegend angeliefert und erst in der Verpackungsmaschine um die Behälter herumgefaltet und zur fertigen Mehrstück-Verpackung verbunden.

In der US-PS-3 746 245 ist eine Sammelverpackung gezeigt, die aus einem um die Behälter herumgefalteten Zuschnitt sowie einer zwischen die Behälter eingeschobenen Kartonabtrennung besteht.

Bei der Herstellung dieser bekannten Sammelverpackung werden zuerst die Behälter auf den Boden des flachliegenden Zuschnitts gestellt, dann die aus zwei Teilen bestehende Kartonabtrennung aufgerichtet und zwischen die Behälter eingeschoben sowie zwei Seitenteile des Zuschnittes nach oben gefaltet und die daran angelenkten zwei Deckflächenteile auf die Oberfläche der Behälter gelegt. Dann werden die zwei weiteren Seitenteile ebenfalls nach oben gefaltet, der an jedem dieser Seitenteile anschließende Lappen mit daran angelenkten Verhakungsteilen darübergefaltet und die Verhakungsteile in Öffnungen in der Deckfläche verriegelt.

Eine derartige Verpackung läßt zwar ihren Inhalt erkennen, ist aber nur mit verhältnismäßig großem maschinellen Aufwand herzustellen.

Aufgabe der vorliegenden Erfindung ist es, eine Sammelverpackung für vorzugsweise konische Behälter zu schaffen, die vorgeklebt als eine bereits fertige Umhüllung an den Abpackbetrieb geliefert wird. Zusätzlich soll die fertiggestellte Mehrstückpackung ermöglichen, Art, Anzahl und Größe der damit zusammengefaßten Behälter zu erkennen.

Diese Aufgabe wird erfindungsgemäß dadurch gelöst, daß die Deckfläche der Sammelverpackung größer ist als die Bodenfläche, welche durch Schnittlinien und Rillinien gebildete Lappen aufweist, daß die Stirnteile aus je zwei Abschnitten bestehen, welche über eine im aufgerichteten Zustand horizontal verlaufende Faltlinie miteinander verbunden sind, von denen die eine Faltlinie den gleichen Abstand von der Mitte der Deckfläche hat wie die andere Faltlinie von der Mitte der Bodenfläche und daß die Breite der Stirnteile und der Seitenteile geringfügig größer als der durchschnittliche Durchmesser eines in die Sammelverpackung einzustellenden Behälters ist.

Bei einer solchen Verpackung kann der Zuschnitt, wie in Fig. 2 gezeigt, in bereits vorkonfektionierter Form an den Abpackbetrieb geliefert werden. Die Sammelverpackung kann dort durch einfaches maschinelles Aufstellen der Umhüllung, gleichzeitiges Einführen der zwei Behälterreihen und Verschließen durch Umfalten und Verkleben der beiden Seitenteile mit den Laschen in einfacher Weise schnell und rationell fertiggestellt werden. Durch die aufgrund der geringen Breite von Stirn- und Seitenteilen gebildeten Ausnehmungen an den Ecken der Sammelverpackung ist es möglich, die zusammengefaßten Behälter zu erkennen.

Eine optimale Festlegung der Behälter in der Sammelverpackung kann dadurch erreicht werden, daß erfindungsgemäß die Lappen in der Bodenfläche um die Rillinien zwischen die Behälter eingefaltet werden.

In der Zeichnung ist der Erfindungsgegenstand anhand eines Ausführungsbeispiels dargestellt. Dabei zeigen :
Figur 1 einen flachliegenden Zuschnitt aus Karton zur Herstellung der Sammelverpackung,
Figur 2 einen Schnitt durch einen vorkonfektionierten Zuschnitt zur Herstellung der Verpackung und
Figur 3 eine perspektivische Ansicht einer Verpackung für vier Behälter.

Der in Fig. 1 gezeigte Zuschnitt ist zur Herstellung einer Sammelverpackung für vier Behälter vorgesehen. Er besteht aus einer quadratischen Deckfläche 1 mit abgerundeten Ecken, die über ein erstes Stirnteil 6 mit einer quadratischen Bodenfläche 13 mit ebenfalls abgerundeten Ecken verbunden ist. Die Radien der abgerundeten Ecken der Deckfläche 1 sind den Radien der Behälteroberteile angepaßt, die Radien der abgerundeten Ecken der Bodenfläche 13 den Radien der Behälterböden.

Das Stirnteil 6 ist durch eine Faltlinie 7 in einen über eine Faltlinie 5 an der Deckfläche 1 angelenkten Abschnitt 60 und einen über eine Faltlinie 12 an der Bodenfläche 13 angelenkten Abschnitt 61 unterteilt. Auf der dem ersten Stirnteil 6 gegenüberliegenden Seite der Deckfläche 1 schließt sich über eine Faltlinie 2 ein zweites Stirnteil 3 an, welches durch eine Faltlinie 4 in einen an die Deckfläche 1 anschließenden Abschnitt 30 und einen von der Deckfläche abgewandten Abschnitt 31 unterteilt ist. An den anderen zwei Seiten der Deckfläche 1 sind im rechten Winkel zu den Stirnteilen 3 und 6 über Faltlinien 8 und 10 zwei Seitenteile 9 und 11 angelenkt. Sowohl die Stirnteile 3 und 6 als auch die Seitenteile 9 und 11 weisen eine geringfügig größere Breite auf, als der durchschnittliche Durchmesser eines der in der fertigen Sammelverpackung zusammengefaßten Behälter.

An den drei, nicht unmittelbar mit der Deckfläche 1 verbundenen Seiten der Bodenfläche 13 ist über je eine Faltlinie 14,16 und 18 jeweils eine Lasche 15, 17 und 19 angelenkt. Die Bodenfläche 13 enthält ferner vier Lappen 20, die durch Schnittlinien 22 und Rillinien 21 gebildet sind.

Fig. 2 zeigt einen Schnitt durch einen vorkonfektionierten Zuschnitt, der zur Herstellung einer Sammelverpackung vorgesehen ist. Der Zuschnitt ist um die beiden Faltlinien 4 und 7 gefaltet, die Deckfläche 1 und die Bodenflächen 13 liegen dadurch teilweise aufeinander. Der von der Deckfläche 1 abgewandte Abschnitt 31 des Stirnteils 3 ist in einem Flächenabschnitt 25 mit der Lasche 15 verklebt.

Fig. 3 zeigt die aus dem Zuschnitt nach Fig. 1 hergestellte Sammelverpackung für vier Behälter 23. Der Zuschnitt liegt dabei mit seiner Deckfläche 1 auf den Behälteroberteilen auf, Stirn-und Seitenteile sowie die Bodenfläche sind um die Behälter herumgefaltet. Der von der Deckfläche 1 abgewandte Abschnitt 31 des Stirnteils 3 ist mit der nur in den Fig. 1 und 2 sichtbaren Lasche 15 verklebt, das Seitenteil 9 ist mit der ebenfalls in der Fig. 1 sichtbaren Lasche 17 überlappend verbunden. Durch die Ausnehmungen in den Ecken der Sammelverpackung sind Teile der Behälter 23 sichtbar.

## Patentansprüche

1. Sammelverpackung aus einem einteiligen Zuschnitt aus Karton oder dgl., enthaltend mindestens vier, in zwei Reihen angeordnete, konische Behälter (23), mit einer auf den Behältern aufliegenden Deckfläche (1) und einer über Seiten- und Stirnteile (9, 11 ; 3, 6) damit verbundenen Bodenfläche (13), dadurch gekennzeichnet, daß die Deckfläche (1) größer ist als die Bodenfläche (13), welche durch Schnittlinien (22) und Rillinien (21) gebildete Lappen (20) aufweist, daß die Stirnteile (3, 6) aus je zwei Abschnitten (30, 31 ; 60, 61) bestehen, welche über eine im aufgerichteten Zustand horizontal verlaufende Faltlinie (4, 7) miteinander verbunden sind, von denen die eine Faltlinie (4) den gleichen Abstand von der Mitte der Deckfläche (1) hat wie die andere Faltlinie (7) von der Mitte der Bodenfläche (13) und daß die Breite der Stirnteile (3, 6) und der Seitenteile (9, 11) geringfügig größer als der durchschnittliche Durchmesser eines in die Sammelverpackung einzustellenden Behälters ist.

2. Sammelverpackung nach Anspruch 1, dadurch gekennzeichnet, daß die in der Bodenfläche (13) vorgesehenen Lappen (20) um die Rillinien (21) zwischen die Behälter einfaltbar sind.

## Claims

1. A multipack produced from a one-piece blank made of board or a similar material, containing at least four conical containers (23) arranged in two rows, with atop panel (1) resting on the containers and a bottom panel (13) connected to the top panel via side and end panels (9, 11, 3, 6), wherein the top panel (1) is larger than the bottom panel (13), which has tabs (20) formed by cut lines (22) and crease lines (21), wherein each of the end panels (3, 6) consists of two sections (30, 31 ; 60, 61), which are connected by a folding line (4, 7) that extends horizontally when the multipack is erected, one of these folding lines (4) being located the same distance from the middle of the top panel (1) as the other folding line (7) is from the middle of the base panel (13) and wherein the width of the end panels (3, 6) and the side panels (9, 11) is slightly larger than the average diameter of one of the containers that are packed in the multipack.

2. A multipack according to claim 1, wherein the tabs (20) in the base panel (13) can be folded in between the containers along the crease lines (21).

## Revendications

1. Emballage de groupement fait d'un flan d'une pièce en carton ou en matière analogue, contenant au moins quatre récipients coniques (23) disposés en deux rangées, comportant une surface de couvercle (1) appliquée sur les récipients et une surface de fond (13) reliée à la surface de couvercle par l'intermédiaire de parties latérales et d'about (9, 11 ; 3, 6), caractérisé en ce que la surface de couvercle (1) est plus grande que la surface de fond (13) qui présente des pattes (20) formées par des lignes de coupe (22) et des lignes de traçage (21), les parties d'about (3, 6) sont chacune formées de deux sections (30, 31 ; 60, 61) qui sont reliées l'une à l'autre par l'intermédiaire d'une ligne de pliage (4, 7) s'étendant horizontalement dans l'état dressé de l'emballage, la première ligne de pliage (4) étant disposée à la même distance à partir du centre de la surface de couvercle (1) que l'autre ligne de pliage (7) à partir du centre de la surface de fond (13) et la largeur des parties d'about (3, 6) et des parties latérales (9, 11) est légèrement supérieure au diamètre moyen d'uri récipient à placer dans l'emballage de groupement.

2. Emballage de groupement suivant la revendication 1, caractérisé en ce que les pattes (20) prévues dans la surface de fond (13) peuvent être repliées vers l'intérieur autour des lignes de traçage (21), entre les récipients.
